# EUROPÄISCHE PATENTSCHRIFT

(11) **EP 0 707 903 B1**
(45) Veröffentlichungstag und Bekanntmachung des Hinweises auf die Patenterteilung: **25.07.2001**
(21) Anmeldenummer: 95250227.6
(22) Anmeldetag: 18.09.1995
(51) Int. Cl.: B21B 45/02

(54) **Verfahren und Vorrichtung zum Vermeiden der Unparallelität von Trägerprofilen**
Method and device for avoidance of insufficient parallelism of profiles
Procédé et dispositif pour éviter un manque de parallélisme de profilés

(30) Priorität: 19.10.1994 DE 4438822
(43) Veröffentlichungstag der Anmeldung: 24.04.1996
(73) Patentinhaber: SMS Demag AG, 40237 Düsseldorf (DE)
(72) Erfinder: Krengel, Roland, Dipl.-Ing., D-47647 Kerken (DE); Griess, Hans-Peter, D-47053 Duisburg (DE)
(74) Vertreter: Meissner, Peter E., Dipl.-Ing.

(56) Entgegenhaltungen:
- WO-A-92/19395
- BE-A- 899 845
- DE-A- 2 702 143
- PATENT ABSTRACTS OF JAPAN vol. 011, no. 241 (M-614), 7.August 1987 & JP 62 054519 A (KAWASAKI STEEL CORP), 10.März 1987,
- PATENT ABSTRACTS OF JAPAN vol. 013, no. 258 (M-838), 15.Juni 1989 & JP 01 062209 A (NKK CORP), 8.März 1989,
- PATENT ABSTRACTS OF JAPAN vol. 018, no. 291 (C-1208), 3.Juni 1994 & JP 06 057327 A (KAWASAKI STEEL CORP), 1.März 1994,
- PATENT ABSTRACTS OF JAPAN vol. 007, no. 191 (C-182), 20.August 1983 & JP 58 093820 A (KAWASAKI SEITETSU KK), 3.Juni 1983,
- PATENT ABSTRACTS OF JAPAN vol. 017, no. 077 (M-1367), 16.Februar 1993 & JP 04 279211 A (NIPPON STEEL CORP), 5.Oktober 1992,

## Beschreibung

Die Erfindung betrifft ein Verfahren und eine Vorrichtung zum Vermeiden der beim Walzen von Trägern auf Universal-Trägerstraßen auftretenden Unparallelität der Trägerprofile durch partielles Beaufschlagen der Träger mit Kühlmittel.

In Universal-Trägerstraßen wird nach dem Verlassen des Fertiggerüstes häufig ein Verdrehen der parallelen Flansche beobachtet, das in der DIN-Norm als Unparallelität und im englischen Sprachgebrauch als wide top bezeichnet wird. Das Verdrehen der Trägerprofile während der Abkühlung ist durch eine Aufweitung der oberen und ein Zusammenziehen der unteren Flanschhälften gekennzeichnet und stellt ein generelles Problem dar. Bis zu einem gewissen Grad kann die Unparallelität der Flansche in den nachgeschalteten Richtmaschinen beseitigt werden, sofern die Einführung der Träger in diese Maschinen möglich ist.

Es ist bekannt, Kühleinrichtungen vorzugsweise hinter der Trägerstraße anzuordnen und nach dem Walzprozeß zur Gefügebeeinflussung einzusetzen. Auch sind Kühlaggregate bekannt, mit denen eine partielle Kühlung der Flansche während des Walzvorganges ausgeführt werden kann, um den Übergangsbereich zwischen Steg und Flansch im Hinblick auf die Gefügeeigenschaften des Fertigproduktes zu beeinflussen (DE-OS 1452106).

Aus der DE-A1-4009707 ist ein Verfahren zum thermischen Richten von gewalzten Sonderprofilen bekannt geworden, das erst nach dem Auslaufen des Trägers aus dem Fertiggerüst eingesetzt wird. Bekannt sind auch Abspritzvorrichtungen vor Trägerstraßen, die der Beseitigung des anhaftenden Zunders dienen. Der dabei entstehende Kühleffekt ist unerwünscht.
Es wurde erkannt, daß das eingangs geschilderte Problem der Unparallelität der gewalzten Träger seine Ursache darin hat, daß beim Warmwalzen dieser Träger in dem Universalgerüst bzw. den Universalgerüsten fortwährend das Walzenkühlwasser in die obere Kammer des liegend gewalzten Profils läuft und dort zu einer einseitigen Abkühlung der Stegoberseite führt. Da die untere Kammer des Profils kaum mit Walzenkühlwasser in Berührung kommt, entsteht ein Verzug des Trägers, der solche Ausmaße erreichen kann, daß er nur mit Schwierigkeiten in einer nachgeschalteten Richtmaschine behoben werden kann.

Gemäß der WO-A- 92/19395 wird sowohl die Stegoberseite als auch die Stegunterseite mit Kühlwasser beaufschlagt. Da jedoch das Walzenkühlwasser in der oberen Kammer verbleibt, werden die oben geschilderten Nachteile des Verzugs des Träger nicht beseitigt.

Ausgehend von diesem Stand der Technik, ist es daher Aufgabe der vorliegenden Erfindung, ein Verfahren und eine Vorrichtung zum Vermeiden der Unparallelität von Trägerprofilen zu schaffen, beim dem bzw. bei der der Verzug des Trägers beim Walzen in Universal-Walzgerüsten verhindert wird.

Gelöst wird diese Aufgabe erfindungsgemäß durch die in den Patentansprüchen 1 und 2 angegebenen Merkmale. Vorzugsweise Ausgestaltungen ergeben sich aus den Unteransprüchen.
Das hier vorgeschlagene Verfahren unterscheidet sich also von bekannten Verfahren dadurch, daß es während des Walzvorganges eingesetzt und der partiellen Kühlung der Stegunterseite dient. Dadurch wird das asymmetrische Temperaturprofil im Steg beseitigt, das durch das unkontrolliert in die obere Trägerkammer gelangte Walzenkühlwasser hervorgerufen wird. Es wurde nämlich erkannt, daß ein gleichmäßiges Temperaturprofil nicht durch ein einmaliges Kühlen nach dem Fertigstich erreicht werden kann, sondern bereits in den davorliegenden Walzstichen während des Walzens erfolgen muß. Wenn durch die Maßnahmen der Erfindung das Walzgut beim Austritt aus dem Fertiggerüst eine annähernd gleichmäßige Stegtemperatur aufweist und einen geringen Temperaturgradienten über der Stegdicke besitzt, so kann damit erreicht werden, daß die Flansche beim anschließenden Abkühlvorgang parallel bleiben.

Die Kühlintensität wird durch Regelung der Kühlmittelmenge und/oder Beaufschlagungsdichte in Abhängigkeit von der an der Ober- und Unterseite des Steges gemessenen Temperatur und der daraus berechneten Temperaturdifferenz geregelt. Zu diesem Zweck werden die Oberflächentemperaturen auf der Ober- und Unterseite des Steges mit einer Meßeinrichtung erfaßt und einem Rechnersystem zugeführt, welches fortlaufend die Temperaturverteilung im Walzgut ermittelt und daraus den Zeitpunkt der Zuschaltung des Kühlmittels und die jeweils notwendige Wasserbeaufschlagungsdichte in jedem Walzstich ermittelt.

Eine Vorrichtung zum Vermeiden der beim Walzen von Trägern auf Universal-Trägerstraßen auftretenden Unparallelität der Trägerprofile durch partielles Beaufschlagen der Träger mit Kühlmittel ist dadurch gekennzeichnet, daß im oder in unmittelbarer Nähe mindestens eines Universal-Walzgerüstes ausschließlich im Bereich der Stegunterseite des Trägers und auf diese gerichtet Kühlmitteldüsen angeordnet sind. Durch die Anordnung dieser Düsen kann die Kühlung der Stegunterseite bereits während des Walzvorganges in einem oder mehreren Stichen stattfinden und somit eine starke Abkühlung nach dem Austritt aus dem Fertiggerüst vermieden werden, die zu einem Auftreten von Rissen und Verzug führen kann. Die fortwährende Kühlung über die Kühlmitteldüsen ermöglicht eine gezielte Steuerung der Vergleichmäßigung des Temperaturprofils, die durch eine Abkühlung nach dem Walzprozeß und den damit verbundenen großen Temperaturgradienten innerhalb des Steges nicht erreicht werden kann.

Vorzugsweise werden die Kühlmitteldüsen im Bereich der reversierenden Universal-Walzgerüste angeordnet. Beim Walzen von Trägern in kontinuierlichen Universal-Trägerstraßen werden günstigerweise die Kühlmitteldüsen an mehreren Stellen innerhalb der Straße angeordnet.

Es hat sich bewährt, die Kühlmitteldüsen auf hintereinanderliegenden Spritzbalken seitlich versetzt hintereinander und zur Walzrichtung geneigt anzuordnen. Dadurch wird eine möglichst große Flächendeckung des Kühlmittels erreicht, so daß eine besonders intensive Kühlwirkung möglich wird.

Wenn nach einem weiteren Merkmal der Erfindung die einzelnen Kühlmitteldüsen getrennt zu- und abschaltbar sind, so kann sowohl die Breite der Kühlfläche als auch die Kühlmittel-Beaufschlagungsdichte reguliert werden.

Es können nach einem Merkmal der Erfindung sowohl Kühlmitteldüsen mit rundem oder ovalen Spritzbild eingesetzt werden, wie auch nach einem anderen Merkmal Kühlmitteldüsen mit Flachstrahldüsen, die mit einer drehbaren Verstellung auf das Trägerprofil ausgerichtet werden können.

Bei dem erfindungsgemäßen Verfahren und der Vorrichtung zur Durchführung dieses Verfahrens steht nicht die Gefügebeeinflußung mit den entsprechenden metallurgischen Eigenschaften im Vordergrund, sondern die gezielte Einhaltung eines annähernd symmetrischen Temperaturprofils im Steg mit der daraus folgenden Parallelität der Flansche. Dies wird mit den Maßnahmen der Erfindung in einfacher Weise herbeigeführt, so daß einerseits eine bessere Produktqualität erreichbar ist und andererseits die Nacharbeiten und der Aufwand bei den Richtmaschinen minimiert werden kann.

Ein Ausführungsbeispiel der Erfindung ist in der Zeichnung dargestellt und wird nachfolgend beschrieben. Es zeigt:
- Figur 1: Die Anordnung der Kühlmitteldüsen auf Spritzbalken.
- Figur 2: In einer Seitenansicht schematisch die Lage eines Spritzbalkens.
- Figur 3: Die Anordnung zweier Kühlmitteldüsen auf dem Spritzbalken.
- Figuren 4 - 6: Das Anspritzen der Stegunterseiten verschiedenbreiter Träger.

In Figur 1 sind drei Spritzbalken 1, 2, 3 dargestellt, die über Absperrschieber 4 mit einem Wasserrohr 5 in Verbindung stehen, welches ebenfalls mit einem Absperrschieber 6 versehen ist. Auf den Spritzbalken 1, 2, 3 sind jeweils seitlich versetzt und zur Walzrichtung 7 geneigt Spritzdüsen 8 jeweils paarweise angeordnet, und zwar in unterschiedlicher seitlicher Lage zur Walzrichtung 7. Durch individuelle Zu- und Abschaltung einzelner Spritzbalken 1 oder 2 oder 3 mit Hilfe der Absperrschieber 4 können unterschiedliche Kühlmitteldüsen 8 angesteuert werden und dadurch die Breite und Beaufschlagungsdichte des Kühlmittels verändert werden.

In Figur 2 ist ein Kühlmittelbalken 1 schematisch unterhalb der Rollgangsebenen 9 vor einem bei 10 angedeuteten Universalwalzgerüst dargestellt. Aus Figur 2 ist erkennbar, daß die Kühlmitteldüsen 8 zur Walzrichtung 7 hin geneigt sind und dadurch der Kühlmittelstrom entgegen der Walzrichtung gerichtet auf die Stegunterseite aufgebracht wird.

Die Anordnung von zwei Kühlmitteldüsen 8 auf dem als Rohr ausgebildeten Spritzbalken 1 ist in Figur 3 dargestellt. Die Düsenschlitze 11 sind verdrehbar (in Figur 3 links erkennbar), so daß die Breite und die Überdeckung der einzelnen Kühlmittelstrahlen an die Kammerbreite des Trägers angepaßt werden kann. Aus der Ansicht A (rechte Hälfte von Figur 3) ist erkennbar, daß die Kühlmitteldüsen versetzt zueinander auf dem Spritzbalken (Wasserzuleitungsrohr) 1 angeordnet sind und das Kühlmittel in unterschiedlichen Winkeln α und β auf die Träger richten. Dadurch wird eine möglichst große Kühlmittelbeaufschlagungsfläche am Träger eingestellt und somit eine intensive Kühlwirkung erreicht.

In den Figuren 4 bis 6 sind unterschiedlich breite Träger 12, 13 und 14 im Querschnitt dargestellt. In Figur 4 reichen erkennbar zwei seitlich versetzt nebeneinander angeordnete Kühlmitteldüsen 8, wie sie auf dem Spritzbalken 1 in Fig .1 dargestellt sind, aus, um die gesamte Breite des Steges 15 zu bestreichen. Bei einem extremen breiten Träger 13, wie er in Figur 5 schematisch dargestellt ist, werden drei Kühlmitteldüsenpaare mit Kühlmitteldüsen 8 eingesetzt; das entspricht der Anordnung des Spritzbalkens 3 in Figur 1. Ein Träger mittlerer Breite 14 wird mit zwei Kühlmitteldüsenpaaren angespritzt, was dem Spritzbalken 2 in Figur 1 entspricht. Bei dem Ausführungsbeispiel sind Flachstrahldüsen mit drehbarer Verstellung eingesetzt, die die günstigste Anpassung an die Breite des jeweiligen Steges 15 ermöglichen. Selbsverständlich ist es auch möglich, mehrere Spritzbalken gleichzeitig, d.h. mehr Kühlmitteldüsen als für die Breite der Steges erforderlich, einzusetzen, beispielsweise um die Kühlintensität zu erhöhen.

## Patentansprüche

1. Verfahren zum Vermeiden der beim Walzen von Trägern auf Universal-Trägerstraßen auftretenden Unparallelität der Trägerprofile durch partielles Beaufschlagen der Träger mit Kühlmitteln,
dadurch gekennzeichnet,
daß zur Einstellung eines annähernd symmetrischen Temperaturprofils im Steg das Kühlmittel während des Walzprozesses ausschließlich auf die Stegunterseite aufgebracht wird und daß die Kühlmittelintensität durch Regelung der Kühlmittelmenge und/oder der Beaufschlagungsdichte in Abhängigkeit von der an der Ober- und Unterseite des Steges gemessenen Temperatur und der daraus berechneten Temperaturdifferenz geregelt wird.

2. Vorrichtung zum Vermeiden der beim Walzen von Trägern auf Universal-Trägerstraßen auftretenden Unparallelität der Trägerprofile durch partielles Beaufschlagen der Träger mit Kühlmitteln,
dadurch gekennzeichnet,
daß im oder in unmittelbarer Nähe mindestens eines Universalwalzgerüstes (10) ausschließlich im Bereich der Stegunterseite (15) des Trägers (12,13,14) und auf diese gerichtet Kühlmitteldüsen (8) angeordnet sind.

3. Vorrichtung nach Anspruch 2,
dadurch gekennzeichnet,
daß die Kühlmitteldüsen (8) im Bereich der reversierenden Universalwalzgerüste (8) angeordnet sind.

4. Vorrichtung nach Anspruch 2,
dadurch gekennzeichnet,
daß die Kühlmitteldüsen (8) an mehreren Stellen einer kontinuierlichen Universal-Trägerstraße angeordnet sind.

5. Vorrichtung nach Anspruch 2 bis 4,
dadurch gekennzeichnet,
daß die Kühlmitteldüsen (8) auf hintereinanderliegenden Spritzbalken (1,2,3) seitlich versetzt hintereinander und zur Walzrichtung (7) geneigt angeordnet sind.

6. Vorrichtung nach Anspruch 2 bis 5,
dadurch gekennzeichnet,
daß einzelne Kühlmitteldüsen (8) getrennt zu- und abschaltbar sind.

7. Vorrichtung nach Anspruch 2 bis 6,
dadurch gekennzeichnet,
daß Kühlmitteldüsen (8) mit runden oder ovalen Spritzbild einsetzbar sind.

8. Vorrichtung nach Anspruch 2 bis 6,
dadurch gekennzeichnet,
daß die Kühlmitteldüsen (8) Flachstrahldüsen mit drehbarer Verstellung sind.

## Claims

1. Method for preventing the non-parallelism of the beam profiles which occurs when rolling beams in universal beam rolling trains by partially subjecting the beams to the impingement of coolants,
characterised in that the coolant is applied solely to the web underside during the rolling process in order to set an approximately symmetrical temperature profile in the web, and that the coolant intensity is regulated by regulating the coolant quantity and/or the impingement density in accordance with the temperature measured at the top side and underside of the web and the temperature difference calculated from this.

2. Device for preventing the non-parallelism of the beam profiles which occurs when rolling beams in universal beam rolling trains by partially subjecting the beams to the impingement of coolants,
characterised in that coolant nozzles (8) are disposed in or in the immediate vicinity of at least one universal rolling stand (10) solely in the region of the web underside (15) of the beam (12, 13, 14) and are directed at this underside.

3. Device according to Claim 2, characterised in that the coolant nozzles (8) are disposed in the region of the reversing universal rolling stands (10).

4. Device according to Claim 2, characterised in that the coolant nozzles (8) are disposed at a plurality of locations of a continuous universal beam rolling train.

5. Device according to Claims 2 to 4, characterised in that the coolant nozzles (8) are disposed on spray bars (1, 2, 3), which lie one behind the other, so as to be laterally staggered in succession and inclined with respect to the rolling direction (7).

6. Device according to Claims 2 to 5, characterised in that individual coolant nozzles (8) can be separately turned on and off.

7. Device according to Claims 2 to 6, characterised in that coolant nozzles (8) with a round or oval spray pattern may be used.

8. Device according to Claims 2 to 6, characterised in that coolant nozzles (8) are flat-jet nozzles with rotatable adjustment.

## Revendications

1. Procédé pour éviter le défaut de parallélisme, apparaissant lors du laminage de poutrelles sur des trains à poutrelles universels, des poutrelles profilées par alimentation partielle des poutrelles en agent de refroidissement,
caractérisé en ce que, pour régler un profil de température sensiblement symétrique dans l'âme, l'agent de refroidissement est appliqué, pendant le processus de laminage, exclusivement sur le dessous de l'âme, et en ce que l'intensité du refroidissement est réglée par réglage de la quantité d'agent de refroidissement et/ou de l'intensité d'alimentation de façon dépendant de la température mesurée sur le dessus et le dessous de l'âme et de la différence de températures calculée à partir de cela.

2. Dispositif pour éviter le défaut de parallélisme, apparaissant lors du laminage de poutrelles sur des trains à poutrelles universels, des poutrelles profilées par alimentation partielle des poutrelles en agent de refroidissement,
caractérisé en ce que des buses d'agent de refroidissement (8) sont agencées exclusivement dans la zone du dessous de l'âme (15) de la poutrelle (12, 13, 14) et de façon orientée vers celui-ci dans ou à proximité directe d'au moins une cage de laminoir universelle (10).

3. Dispositif selon la revendication 2,
caractérisé en ce que les buses d'agent de refroidissement (8) sont agencées dans la zone des cages de laminoir universelles réversibles (8).

4. Dispositif selon la revendication 2,
caractérisé en ce que les buses d'agent de refroidissement (8) sont agencées en plusieurs endroits d'un train à poutrelles universel continu.

5. Dispositif selon les revendications 2 à 4,
caractérisé en ce que les buses d'agent de refroidissement (8) sont agencées, sur des barres de pulvérisation (1, 2, 3) disposées l'une derrière l'autre, de façon décalée latéralement l'une derrière l'autre et de façon inclinée par rapport à la direction de laminage (7).

6. Dispositif selon les revendications 2 à 5,
caractérisé en ce que des buses individuelles d'agent de refroidissement (8) peuvent être mises en service et hors service de façon séparée.

7. Dispositif selon les revendications 2 à 6,
caractérisé en ce que des buses d'agent de refroidissement (8) ayant un jet rond ou ovale peuvent être utilisées.

8. Dispositif selon les revendications 2 à 6,
caractérisé en ce que les buses d'agent de refroidissement (8) sont des buses à jet plat à réglage rotatif.
